# EUROPÄISCHE PATENTSCHRIFT

(11) **EP 3 854 972 B1**
(45) Veröffentlichungstag und Bekanntmachung des Hinweises auf die Patenterteilung: **01.05.2024**
(21) Anmeldenummer: 21150864.3
(22) Anmeldetag: 11.01.2021
(51) Int. Cl.: E05D 15/56, E05F 7/00

(54) **SCHIEBETÜRBESCHLAG UND SCHIEBETÜR**
SLIDING DOOR FITTING AND SLIDING DOOR
FERRURE DE PORTE COULISSANTE ET PORTE COULISSANTE

(30) Priorität: 23.01.2020 DE 102020101592
(43) Veröffentlichungstag der Anmeldung: 28.07.2021
(73) Patentinhaber: HAUTAU GmbH, 31691 Helpsen (DE)
(72) Erfinder: LISS, Constantin, 32469 Petershagen (DE); MÜGGE, Dirk, 31688 Nienstädt (DE)
(74) Vertreter: Dantz, Jan Henning

(56) Entgegenhaltungen:
- EP-A1- 3 530 861
- EP-B1- 3 064 683

## Beschreibung

Die vorliegende Erfindung betrifft einen Schiebetürbeschlag mit einer Laufschiene, einem ersten Laufwagen und einem zweiten Laufwagen, zwischen denen eine Verbindungsstange angeordnet ist, wobei jeder Laufwagen entlang der Laufschiene verfahrbar ist und ein Tragteil aufweist, das zwischen einer angehobenen und einer abgesenkten Position bewegbar ist, um einen Schiebeflügel entlang einer Laufschiene verfahrbar zu halten oder festzusetzen, und ein Fixierteil vorgesehen ist, das in einer abgesenkten Position des Schiebeflügels zur Fixierung die Laufschiene zumindest teilweise umgreift oder in diese eingreift.

Die EP 3 064 683 B1 offenbart eine Laufwagenanordnung für eine Schiebetür, bei der jeder Laufwagen ein Stützteil aufweist, das über eine Hubvorrichtung angehoben oder abgesenkt werden kann. Solche Hubvorrichtungen für Schiebetüren haben sich bewährt, allerdings kann in der abgesenkten Position einer Schiebetür es durch Kräfte durch Windlasten oder thermische Belastungen zu Biegungen an den Rahmenprofilen eines Schiebeflügels kommen, was sich nachteilig auf die Dichtigkeit auswirken kann.

Hierfür wurde in der EP 2 132 392 B1 vorgeschlagen, einen Flügelpositionierer an einer nach unten offenen Nut des Rahmenprofils des Schiebeflügels zu montieren. Dieser Flügelpositionierer umgreift in einer abgesenkten Position einen nach oben hervorstehenden Steg der Laufschiene und verhindert somit ein horizontales Durchbiegen des Rahmenprofils senkrecht zur Längsrichtung der Laufschiene in der abgesenkten Position. Eine ähnliche Konstruktion zeigt auch die EP 3 530 861 A1, bei der ein Laufschieneneingriffsteil an einer nach unten offenen Nut des Rahmenprofils montiert wird. Diese Konstruktionen besitzen den Nachteil, dass der Flügelpositionierer bei der Montage der Schiebetür als zusätzliches Bauteil geliefert und montiert werden muss. Bei einer fehlerhaften Positionierung des Flügelpositionierers kann es zu Funktionsbeeinträchtigungen kommen, insbesondere im Hinblick auf die Dichtigkeit oder Schleifgeräusche.

Es ist daher Aufgabe der vorliegenden Erfindung, einen Schiebetürbeschlag zu schaffen, der eine zuverlässige Sicherung einer Schiebetür gegen ein Durchbiegen gewährleistet und einfach zu montieren ist.

Diese Aufgabe wird mit einem Schiebetürbeschlag mit den Merkmalen des Anspruches 1 gelöst.

Bei dem erfindungsgemäßen Schiebetürbeschlag ist ein Fixierteil zum Fixieren des Schiebeflügels in der abgesenkten Position vorgesehen, das die Laufschiene zumindest teilweise umgreift oder in diese eingreift, wobei das Fixierteil an der Verbindungsstange zwischen den ersten und dem zweiten Laufwagen gehalten ist. Dadurch wird das Fixierteil durch die Verbindungsstange positioniert und kann auf einfache Weise montiert werden. Eine Montage durch ein Festlegen an einem Rahmenprofil der Schiebetür ist nicht erforderlich.

In einer bevorzugten Ausführungsform weist das Fixierteil eine Aufnahme auf, in die ein Abschnitt der Verbindungsstange eingefügt ist. Dadurch kann das Fixierteil auf die Verbindungsstange aufgesteckt werden und beispielsweise über Rastmittel oder Klemmelemente festgelegt werden. Dies ermöglicht eine werkzeugfreie Montage, indem das Fixierteil auf die Verbindungsstange manuell aufgesteckt und klemmend oder rastend fixiert wird.

Das Fixierteil weist vorzugsweise an einer Unterseite Haltemittel auf, die ein Bewegen des Fixierteils in der abgesenkten Position des Schiebeflügels senkrecht zur Laufschiene begrenzen. Dabei kann das Fixierteil an der Unterseite eine nach unten offene Nut aufweisen, oder mehrere nutförmige Abschnitte, die einen nach oben hervorstehenden Steg einer Laufschiene umgeben, so dass eine Bewegung in horizontale Richtung senkrecht zur Längsrichtung der Laufschiene verhindert wird. Alternativ kann das Haltemittel an der Unterseite des Fixierteils auch ein nach unten hervorstehender Steg oder Vorsprung sein, der in eine Nut oder einen Schlitz an der Laufschiene eingreift, um eine Fixierung in seitliche Richtung zu gewährleisten. Die Haltemittel können an die Geometrie der Laufschiene entsprechend angepasst sein.

Das Fixierteil weist vorzugsweise mindestens einen seitlich hervorstehenden Vorsprung auf, insbesondere können an gegenüberliegenden Seiten jeweils seitliche Vorsprünge vorgesehen sein, wobei jeder Vorsprung zwischen einer Unterseite des Rahmenprofils der Schiebetür und der Laufschiene angeordnet ist. Durch den mindestens einen seitlich hervorstehenden Vorsprung wird ein Anheben des Fixierteils bei einer Belastung verhindert, da der Vorsprung an einem Anheben durch eine untere Kontaktfläche an dem Rahmenprofil gehindert wird. Dies ermöglicht eine zuverlässige Sicherung des Rahmenprofils bei Belastungen durch Wind oder thermische Beanspruchung. Vorzugsweise sind auf jeder Seite des Fixierteils mehrere beabstandete Vorsprünge vorgesehen, um ein Anheben des Fixierteils an unterschiedlichen Positionen zu verhindern. Alternativ oder zusätzlich kann das Fixierteil auch durch den Boden der Nut gegen ein Anheben gesichert sein. Der Boden der Nut kann in der abgesenkten Position der Schiebetür somit das Fixierteil ebenfalls in Eingriff mit der Laufschiene halten, so dass optional auf die seitlichen Vorsprünge verzichtet werden kann.

In einer weiteren Ausgestaltung ist an der Verbindungsstange ein Führungselement angeordnet, das beispielsweise blockförmig ausgebildet ist und an dem Schiebeflügel fixiert ist, beispielsweise durch Verschrauben oder andere Befestigungsmittel. Über das Führungselement kann ein Durchbiegen der Verbindungsstange begrenzt werden. Das Fixierteil ist dadurch in Längsrichtung an dem Führungselement gehalten. Dadurch kann das Fixierteil über das Führungselement in Längsrichtung unverschieblich an der Verbindungsstange angeordnet werden. Das Führungselement kann dabei durch Wandabschnitte des Fixierteils in Längsrichtung umgriffen werden. Optional kann das Fixierteil auch durch einen Kanal in dem Führungselement durchgeführt sein und/oder über andere Verbindungsmittel an dem Führungselement fixiert sein oder beabstandet von dem Führungselement nur an der Verbindungsstange fixiert werden.

Für eine einfache Montage weist das Fixierteil an seiner Oberseite mindestens zwei beabstandete Wandabschnitte auf, vorzugsweise vier beabstandete stegförmige Wandabschnitte, wobei jeweils zwischen zwei Wandabschnitten ein Kanal zur Aufnahme der Verbindungsstange ausgebildet ist. An der Innenseite der Wandabschnitte befindet sich mindestens ein Raststeg oder ein Klemmelement, das integral mit dem Wandabschnitt ausgebildet ist, um das Fixierelement an der Verbindungsstange montieren zu können.

Erfindungsgemäß wird auch eine Schiebetür mit einem Schiebeflügel bereitgestellt, der über einen erfindungsgemäßen Schiebetürbeschlag verfahrbar an einer Laufschiene montiert ist. Dabei weist ein Rahmenprofil des Schiebeflügels vorzugsweise eine nach unten offene Nut auf, in die eine Verbindungsstange und zumindest ein Teil des Fixierelementes eingefügt ist. Das Fixierelement kann in der angehobenen Position des Schiebeflügels dann zusammen mit der Schiebetür bewegt werden, wobei in der abgesenkten Position das Fixierelement formschlüssig oder kraftschlüssig zwischen dem Rahmenprofil und der Laufschiene angeordnet ist.

Die Erfindung wird nachfolgend anhand eines Ausführungsbeispiels mit Bezug auf die beigefügten Zeichnungen näher erläutert. Es zeigen:
- Figur 1: eine Ansicht eines erfindungsgemäßen Schiebetürbeschlages ohne Schiebetür;
- Figur 2: eine Schnittansicht durch eine Schiebetür mit dem Schiebetürbeschlag der Figur 1 in einer abgesenkten Position;
- Figur 3: eine Schnittansicht durch eine Schiebetür ähnlich zu Figur 2 in einer angehobenen Position;
- Figur 4: eine Ansicht des Schiebetürbeschlages bei der Montage des Fixierteils;
- Figur 5: eine Ansicht des Schiebetürbeschlages mit montiertem Fixierteil, und
- Figuren 6A bis 6D: mehrere Ansichten des Fixierteils des Schiebetürbeschlages.

Ein Schiebetürbeschlag 1 umfasst einen ersten Laufwagen 2, an dem ein anhebbares oder absenkbares Tragteil 3 vorgesehen ist, sowie einen zweiten Laufwagen 12, an dem ebenfalls ein anhebbares und absenkbares Tragteil 13 vorgesehen ist. Jeder Laufwagen 2 und 12 umfasst eine Hubvorrichtung zum Anheben und Absenken des Tragteils 3 oder 13, wobei die Hubvorrichtung so ausgebildet sein kann, wie dies in der EP 3 064 683 B1 beschrieben ist.

Der Laufwagen 2 ist über eine Eckumlenkung 4 mit einer Treibstange 5 verbunden, die über ein Getriebe 6 bewegbar ist, insbesondere über einen drehbaren Hebel. Jeder Laufwagen 2 oder 12 umfasst mehrere drehbare Laufrollen 7, die zum Verfahren eines auf den Tragteilen 3 und 13 abgestützten Schiebeflügels entlang einer Laufschiene bewegbar sind. Zwischen den beiden Laufwagen 2 und 12 ist eine Verbindungsstange 8 angeordnet, die die beiden Laufwagen 2 und 12 in einem vorbestimmten Abstand hält. An der Verbindungsstange 8 ist ein Führungselement 9 sowie ein Fixierteil 20 montiert.

In Figur 2 ist der Schiebetürbeschlag 1 in einer montierten Position an einem Schiebeflügel 10 gezeigt. Der Schiebeflügel 10 umfasst ein unteres Rahmenprofil 11 mit einer nach unten offenen Nut 14, in der die Verbindungsstange 8 angeordnet ist. An der Verbindungsstange 8 ist das Fixierteil 20 gehalten, das oberhalb einer Laufschiene 17 angeordnet ist. Die Laufschiene 17 weist einen nach oben ragenden Steg mit einer Laufbahn auf, an dem die Laufrollen 7 verfahrbar sind. Die Laufschiene 17 ist dabei an einer Bodenschwelle 16 fixiert, an der Zargenprofile zur Führung des Schiebeflügels 10 festgelegt sind.

In der abgesenkten Position ist der Schiebeflügel 10 nicht in Längsrichtung verfahrbar. An der Unterseite des Rahmenprofils 11 sind zwei Dichtleisten 15 vorgesehen, zwischen denen die Laufschiene 17 angeordnet ist. Die Dichtleisten 15 liegen auf einer Bodenschwelle 16 auf und sorgen für eine Abdichtung. Das Fixierteil 20 weist eine nach unten offene Nut auf, die den nach oben hervorstehenden Steg der Laufschiene 17 umgreift. Ein Anheben des Fixierteils 20 wird durch seitliche Vorsprünge 28 an dem Fixierteil 20 verhindert, da die Vorsprünge 28 zwischen einer Unterseite des Rahmenprofils 11 und einer Oberseite der Laufschiene 17 oder der Bodenschwelle 16 im Wesentlichen formschlüssig gehalten ist, so dass bei einer horizontalen Belastung senkrecht zur Längsrichtung der Laufschiene 17 ein Anheben des Fixierteils 20 verhindert wird. Zusätzlich oder alternativ kann das Fixierteil 20 auch durch den Boden der nach unten offenen Nut in der abgesenkten Position heruntergedrückt oder gegen ein Anheben gesichert werden.

In Figur 3 ist der Schiebeflügel 10 in einer angehobenen Position gezeigt. Die Dichtleisten 15 sind von der Oberseite der Bodenschwelle 16 angehoben, und der Schiebeflügel 10 kann über die Laufwägen 2 und 12 entlang der Laufschiene 17 verfahren werden. Das Fixierteil 20 an der Verbindungsstange 8 liegt wahlweise auf der Laufschiene 17 auf oder ist mit geringem Spiel angeordnet und wird beim Verfahren des Schiebeflügels 10 entlang der Laufschiene 17 verfahren. Da keine Gewichtskräfte mehr auf dem Fixierteil 20 wirken, kann das Fixierteil 20 leichtgängig bewegt werden, wobei vorzugsweise ein geringes Spiel zwischen einer Unterseite des Fixierteils 20 und der Laufschiene 17 vorhanden ist.

In Figur 4 ist die Montage des Schiebetürbeschlages 1 im Hinblick auf das Fixierteil 20 gezeigt. Nach der Montage der Verbindungsstange 8 zwischen dem ersten Laufwagen 2 und dem zweiten Laufwagen 12 wird das Fixierteil 20 auf die Verbindungsstange 8 aufgesteckt. Hierfür kann das Fixierteil 20 das Führungselement 9 umgreifen, um auch in Längsrichtung unverschieblich an der Verbindungsstange 8 montiert zu werden. Optional kann das Fixierteil 20 aber auch an einer anderen Position der Verbindungsstange 8 montiert werden und beispielsweise klemmend oder rastend an der Verbindungsstange 8 gehalten werden.

In Figur 5 ist die montierte Position des Fixierteils 20 gezeigt, das mit zwei Wandabschnitten 21 das Führungselement 9 umgreift.

In den Figuren 6A bis 6D ist das Fixierteil 20 im Detail gezeigt. Das Fixierteil 20 umfasst zwei Paare von Wandabschnitten 21, die über einen Bodenabschnitt 22 jeweils miteinander verbunden sind und daher einen Kanal oder eine Nut bilden, in der die Verbindungsstange 8 in der montierten Position gehalten ist. An den Wandabschnitten 21 befindet sich an der Innenseite jeweils ein Raststeg 23 oder ein Vorsprung 24, der für eine klemmende oder rastende Fixierung des Fixierteils 20 an der Verbindungsstange 8 sorgt. Die Verbindungsstange 8 kann zwischen die Wandabschnitte 21 eingefügt werden, und die Raststege 23 übergreifen die Verbindungsstange 8. Die zwei Paare von Wandabschnitten 21 sind über ein Mittelteil 25 miteinander verbunden, auf den in der montierten Position das Führungselement 9 aufliegt.

Das Fixierteil 20 weist an der Unterseite eine nach unten offene Nut auf, die durchgängig ausgebildet ist, aber auch durch einzelne Abschnitte gebildet sein kann. Die Nut 26 bildet ein Haltemittel aus, um den nach oben ragenden Steg der Laufschiene 17 zu umgreifen und somit das Fixierteil 20 und dadurch das Rahmenprofil 11 in der abgesenkten Position gegen eine horizontale Bewegung senkrecht zur Längsrichtung der Laufschiene 17 zu sichern.

Das Fixierteil 20 weist ferner seitlich hervorstehende Vorsprünge 27 auf, die zwischen einer Unterseite des Rahmenprofils 11 und der Laufschiene 17 oder der Bodenschwelle 16 angeordnet sind und ein Anheben des Fixierteils 20 verhindern. Im Bereich des Mittelteils 25 sind ebenfalls seitlich hervorstehende Vorsprünge 27 ausgebildet, die jedoch eine etwas geringere Höhe aufweisen und im Bereich des Führungselementes 9 angeordnet sind. Die Anzahl der seitlichen Vorsprünge 27 und 28 kann variiert werden, wobei vorzugsweise auf jeder Seite mehrere Vorsprünge 27 oder 28 vorgesehen sind, um ein Anheben des Fixierteils 20 sicher zu vermeiden. Statt einzelner Vorsprünge 27 und 28 kann auch eine durchgängige Leiste als Vorsprung vorgesehen sein.

Das Fixierteil 20 ist vorzugsweise aus Kunststoff hergestellt, kann aber auch aus Metall oder einem Verbundmaterial hergestellt sein.

In dem dargestellten Ausführungsbeispiel besitzt das Fixierteil 20 eine nach unten offene Nut 26. Bei einer modifizierten Laufschiene, die statt einem nach oben ragenden Steg einen Schlitz oder eine Nut aufweist, kann statt der Nut 26 auch ein nach unten ragender Steg oder Vorsprung ausgebildet sein, um eine seitliche Sicherung durch das Fixierteil 20 zu bewirken.

### Bezugszeichenliste

- 1: Schiebetürbeschlag
- 2: Laufwagen
- 3: Tragteil
- 4: Eckumlenkung
- 5: Treibstange
- 6: Getriebe
- 7: Laufrolle
- 8: Verbindungsstange
- 9: Führungselement
- 10: Schiebeflügel
- 11: Rahmenprofil
- 12: Laufwagen
- 13: Tragteil
- 14: Nut
- 15: Dichtleiste
- 16: Bodenschwelle
- 17: Laufschiene
- 20: Fixierteil
- 21: Wandabschnitt
- 22: Bodenabschnitt
- 23: Raststeg
- 24: Vorsprung
- 25: Mittelteil
- 26: Nut
- 27: Vorsprung
- 28: Vorsprung

## Patentansprüche

1. Schiebetürbeschlag (1) mit einer Laufschiene (17), einem ersten Laufwagen (2) und einem zweiten Laufwagen (12), zwischen denen eine Verbindungsstange (8) angeordnet ist, wobei jeder Laufwagen (2, 12) entlang der Laufschiene (17) verfahrbar ist und ein Tragteil (3, 13) aufweist, das zwischen einer angehobenen und einer abgesenkten Position bewegbar ist, um einen Schiebeflügel (10) entlang der Laufschiene (17) verfahrbar zu halten oder festzusetzen, und ein Fixierteil (20) vorgesehen ist, das in einer abgesenkten Position des Schiebeflügels (10) zur Fixierung die Laufschiene (17) zumindest teilweise umgreift oder in diese eingreift, **dadurch gekennzeichnet, dass** das Fixierteil (20) an der Verbindungsstange (8) gehalten ist.

2. Schiebetürbeschlag nach Anspruch 1, **dadurch gekennzeichnet, dass** das Fixierteil (20) eine Aufnahme aufweist, in die ein Abschnitt der Verbindungsstange (8) eingefügt ist.

3. Schiebetürbeschlag nach Anspruch 1 oder 2, **dadurch gekennzeichnet, dass** das Fixierteil (20) an der Verbindungsstange (8) über Rastmittel oder Klemmelemente festgelegt ist.

4. Schiebetürbeschlag nach einem der vorhergehenden Ansprüche, **dadurch gekennzeichnet, dass** das Fixierteil (20) an einer Unterseite ein Haltemittel (26) aufweist, das eine Bewegung des Fixierteils (20) senkrecht zur Längsrichtung der Laufschiene (17) begrenzt.

5. Schiebetürbeschlag nach Anspruch 4, **dadurch gekennzeichnet, dass** die Haltemittel (26) eine nach unten offene Nut umfassen.

6. Schiebetürbeschlag nach einem der vorhergehenden Ansprüche, **dadurch gekennzeichnet, dass** das Fixierteil (20) mindestens einen seitlich hervorstehenden Vorsprung (28) aufweist, der zwischen einer Unterseite eines Rahmenprofils (11) des Schiebeflügels (10) und der Laufschiene (17) angeordnet ist.

7. Schiebetürbeschlag nach einem der vorhergehenden Ansprüche, **dadurch gekennzeichnet, dass** an der Verbindungsstange (8) ein Führungselement (9) angeordnet ist, an dem das Fixierteil (20) in Längsrichtung der Verbindungsstange (8) gehalten ist.

8. Schiebetürbeschlag nach einem der vorhergehenden Ansprüche, **dadurch gekennzeichnet, dass** das Fixierteil (20) an seiner Oberseite mindestens zwei beabstandete Wandabschnitte (21) aufweist, an denen an einer zugewandten Seite mindestens ein Raststeg (23) oder ein Klemmelement integral ausgebildet ist.

9. Schiebetür mit einem Schiebeflügel (10), der über einen Schiebetürbeschlag (1) nach einem der vorhergehenden Ansprüche bewegbar an einer Laufschiene (17) montiert ist.

10. Schiebetür nach Anspruch 9, **dadurch gekennzeichnet, dass** ein Rahmenprofil (11) des Schiebeflügels (10) eine nach unten offene Nut (14) aufweist, in die die Verbindungsstange (8) und zumindest ein Teil des Fixierteils (20) eingefügt ist.

## Claims

1. Sliding door fitting (1) having a running rail (17), a first carriage (2) and a second carriage (12), between which a connecting rod (8) is arranged, wherein each carriage (2, 12) is movable along the running rail (17) and has a supporting part (3, 13) which is movable between a raised and a lowered position, in order to hold or fix a sliding leaf (10) movably along the running rail (17), and a fixing part (20) is provided which, in a lowered position of the sliding leaf (10), engages at least partially around the running rail (17) for fixing or engages therein, **characterized in that** the fixing part (20) is held on the connecting rod (8).

2. Sliding door fitting according to claim 1, **characterized in that** the fixing part (20) has a receptacle into which a section of the connecting rod (8) is inserted.

3. Sliding door fitting according to claim 1 or 2, **characterized in that** the fixing part (20) is fixed to the connecting rod (8) by means of latching means or clamping elements.

4. Sliding door fitting according to one of the preceding claims, **characterized in that** the fixing part (20) has a retaining means (26) on an underside, which limits a movement of the fixing part (20) perpendicular to the longitudinal direction of the running rail (17).

5. Sliding door fitting according to claim 4, **characterized in that** the retaining means (26) comprise a downwardly open groove.

6. Sliding door fitting according to one of the preceding claims, **characterized in that** the fixing part (20) has at least one laterally projecting projection (28), which is arranged between an underside of a frame profile (11) of the sliding leaf (10) and the running rail (17).

7. Sliding door fitting according to one of the preceding claims, **characterized in that** a guide element (9) is arranged on the connecting rod (8), on which guide element the fixing part (20) is held in the longitudinal direction of the connecting rod (8).

8. Sliding door fitting according to one of the preceding claims, **characterized in that** the fixing part (20) has at least two spaced wall sections (21) on its upper side, on which at least one latching web (23) or a clamping element is integrally formed on a facing side.

9. Sliding door having a sliding leaf (10), which is movably mounted on a running rail (17) via a sliding door fitting (1) according to one of the preceding claims.

10. Sliding door according to claim 9, **characterized in that** a frame profile (11) of the sliding leaf (10) has a downwardly open groove (14) into which the connecting rod (8) and at least part of the fixing part (20) are inserted.

## Revendications

1. Ferrure de porte coulissante (1) avec un rail de glissement (17), un premier chariot (2) et un deuxième chariot (12), entre lesquels est disposée une tige de liaison (8), dans laquelle chaque chariot (2, 12) peut se déplacer le long du rail de glissement (17) et comporte une partie de support (3, 13) qui peut être déplacée entre une position soulevée et une position abaissée pour retenir un vantail coulissant (10) de façon mobile sur un rail de glissement (17) ou l'immobilisé, et il est prévu une partie de fixation (20) qui entoure au moins partiellement le rail de glissement (17) ou se met en prise dedans dans une position abaissée du vantail coulissant (10) en vue de la fixation, **caractérisée en ce que** la partie de fixation (20) est retenue sur la tige de liaison (8).

2. Ferrure de porte coulissante selon la revendication 1, **caractérisée en ce que** la partie de fixation (20) présente un logement dans lequel une partie de la tige de liaison (8) est introduite.

3. Ferrure de porte coulissante selon la revendication 1 ou 2, **caractérisée en ce que** la partie de fixation (20) est fixée sur la tige de liaison (8) par des moyens d'enclenchement ou des éléments de serrage.

4. Ferrure de porte coulissante selon l'une des revendications précédentes, **caractérisée en ce que** la partie de fixation (20) présente sur une face inférieure un moyen de maintien (26) qui limite un mouvement de la partie de fixation (20) perpendiculairement au sens de la longueur du rail de glissement (17).

5. Ferrure de porte coulissante selon la revendication 4, **caractérisée en ce que** les moyen de maintien (26) comprennent une rainure ouverte vers le bas.

6. Ferrure de porte coulissante selon l'une des revendications précédentes, **caractérisée en ce que** la partie de fixation (20) comprend au moins une saillie (28) qui dépasse latéralement et qui est disposée entre une face inférieure d'un profilé de châssis (11) du vantail coulissant (10) et le rail de glissement (17).

7. Ferrure de porte coulissante selon l'une des revendications précédentes, **caractérisée en ce qu'**est disposé sur la tige de liaison (8) un élément de guidage (9) sur lequel la partie de fixation (20) est retenue dans le sens de la longueur de la tige de liaison (8).

8. Ferrure de porte coulissante selon l'une des revendications précédentes, **caractérisée en ce que** la partie de fixation (20) présente sur sa face supérieure au moins deux parties de paroi (21) distantes l'une de l'autre, sur lesquelles est formée d'un seul tenant, sur une face tournée vers l'autre, au moins une nervure d'enclenchement (23) ou un élément de serrage.

9. Porte coulissante munie d'un vantail coulissant (10) qui est monté de façon à pouvoir se déplacer sur un rail de glissement (17) par l'intermédiaire d'une ferrure de porte coulissante (1) selon l'une des revendications précédentes.

10. Porte coulissante selon la revendication 9, **caractérisée en ce qu'**un profilé de châssis (11) du vantail coulissant (10) présente une rainure (14) ouverte vers le bas dans laquelle la tige de liaison (8) et au moins une partie de la partie de fixation (20) sont introduites.
